# EUROPÄISCHE PATENTSCHRIFT

(11) **EP 0 616 173 B1**
(45) Veröffentlichungstag und Bekanntmachung des Hinweises auf die Patenterteilung: **22.07.1998**
(21) Anmeldenummer: 94102471.3
(22) Anmeldetag: 18.02.1994
(51) Int. Cl.: F24D 3/08, F24H 1/28, F24H 9/00, F24H 9/12

(54) **Verfahren bzw. Heizkessel zum kombinierten Erwärmen einer Gebäudeheizung und eines Speicherbehälters für Brauchwasser**
Process and boiler for combined heating of a building and a domestic hot water accumulator
Procédure et chaudière pour le chauffage combiné d'un chauffage d'un batiment et d'un accumulateur pour eau sanitaire

(30) Priorität: 19.03.1993 DE 4308759
(43) Veröffentlichungstag der Anmeldung: 21.09.1994
(73) Patentinhaber: Fröling GmbH & Co. Kessel-Apparatebau, D-51491 Overath (DE)
(72) Erfinder: Kremer, Robert, D-51381 Leverkusen (DE)
(74) Vertreter: Lippert, Hans-Joachim, Dipl.-Ing.

(56) Entgegenhaltungen:
- EP-A- 0 512 220
- AT-A- 377 357
- CH-A- 431 876

## Beschreibung

Die Erfindung betrifft ein Verfahren zum kombinierten Erwärmen eines Wärmeträgermediums für eine Gebäudeheizung einerseits und eines Wärmeträgermediums für einen Speicherbehälter für Brauch- bzw. Trinkwasser andererseits mit Hilfe eines Dreizug-Heizkessels mit innerer Abgasrückführung.

Darüber hinaus betrifft die Erfindung einen Heizkessel zur Durchführung des Verfahrens.

Sogenannte Dreizugkessel, die üblicherweise als Niedertemperatur- bzw. Tieftemperaturheizkessel betrieben werden, werden nach dem Stand der Technik häufig gleichzeitig zur Beheizung eines Gebäudes und zur Beheizung eines zentral angeordneten Trinkwassererwärmers eingesetzt.

Durch die spezielle Abgasführung der Rauchgase wird bei den Dreizugkesseln ein relativ hoher thermischer Wirkungsgrad erreicht, da über die als Wärmetauscher wirkenden Profile eine vergleichsweise niedrige Abgasendtemperatur erreicht wird. Andererseits besteht bei den niedrigen Abgastemperaturen das Problem, daß im Bereich der Abgaskanäle der Taupunkt des Wasserdampf führenden Abgases unterschritten wird und sich somit Kondensat bilden kann, was aufgrund seiner aggressiven Wirkung zu einer Verschmutzung bzw. einer Zerstörung von metallischen Heizkesselteilen führen kann.

In der Praxis wird bei einer derartigen kombinierten Erwärmung insbesondere im Winter bzw. der Übergangszeit im Frühling und Herbst der Speicherwassererwärmer unter Nutzung der gesamten Kesselwärmeleistung im Vorrangbetrieb gefahren. Hierbei wird notwendigerweise in Kauf genommen, daß bei jeder, vom Speicherthermostat ausgelösten Vorrangschaltung zugunsten der Warmwasserversorgung die gesamte Kesselwassermenge auf unnötig hohe Temperaturen über 65 °C aufgeheizt wird, obwohl, beispielsweise in der Übergangszeit, nur Heizwassertemperaturen von z.B. 40 °C, und im Sommer für die Gebäudeheizung überhaupt keine Wärme benötigt wird.

Eine Reduzierung der Kesselwassermenge unter ein bestimmtes Volumen ist jedoch bei den handelsüblichen, einstufigen Ölgebläsebrennern nicht möglich, da aus Gründen der Kondensatbildung ausreichende Brennerlaufzeiten gewährleistet sein müssen. Bei zu kurzen Brennerlaufzeiten würden nämlich die Wärmetauschflächen aufgrund der niedrigen Abgastemperaturen nicht über die Taupunkttemperatur erwärmt, so daß eine verstärkte Kondensatbildung die Folge wäre. Außerdem steigen die Emissionswerte (Kohlenmonoxyd und Kohlenwasserstoffe) bei kurzen Brennerlaufzeiten an.

Durch das aus den beschriebenen Gründen erforderliche relativ große Kesselwasservolumen, das jeweils aufgeheizt werden muß, sinkt der thermische Wirkungsgrad des Heizkessel in Verbindung mit der zentralen Trinkwassererwärmung. Die Emissionswerte steigen entsprechend an.

Zur Verhinderung der Taupunktsunterschreitung und zur Verbesserung des Wirkungsgrades wird in der AT-A-377 357 vorgeschlagen, in einem Dreizugkessel zwei durch Begrenzungsflächen teilweise voneinander getrennte Flüssigkeitsräume vorzusehen. Mit diesem Kessel ist jedoch ein energiesparender reiner Schwerkraftbetrieb nicht möglich.

Der Erfindung liegt die Aufgabe zugrunde, ein Verfahren bzw. einen Heizkessel zum kombinierten Erwärmen der Gebäudeheizung einerseits und eines Speicherbehälters für Brauch- bzw. Trinkwasser andererseits zu schaffen, bei dem der wärmetechnische Wirkungsgrad erhöht ist, die luftverunreinigenden Emissionen abgesenkt sind und eine Schwerkraftzirkulation im Kessel möglich ist.

Diese Aufgabe wird erfindungsgemäß dadurch gelöst, daß das Wärmeträgermedium zum Erwärmen des Speicherbehälters einem ersten Flüssigkeitsraum des Heizkessels entnommen, dem Speicherbehälter zugeführt und in den ersten Flüssigkeitsraum zurückgeführt wird, wobei die Flüssigkeit des ersten Flüssigkeitsraumes mit Hilfe von Wärmetauscherflächen unmittelbar von den durch den zweiten und/oder dritten Zug des Heizkessels strömenden Abgasen erwärmt wird, daß das Wärmeträgermedium für die Gebäudeheizung einem zweiten Flüssigkeitsraum des Heizkessels entnommen, der Gebäudeheizung zugeführt und in den zweiten Flüssigkeitsraum zurückgeführt wird, wobei das Wärmeträgermedium des zweiten Flüssigkeitsraumens im wesentlichen durch Schwerkraftzirkulation mit dem ersten Flüssigkeitsraum erwärmt wird, und wobei der erste Flüssigkeitsraum vom zweiten Flüssigkeitsraum durch Begrenzungsflächen zumindest teilweise getrennt ist und ein höheres Temperaturniveau annimmt.

Mit dem erfindungsgemäßen Verfahren ist die Erwärmung eines Speicherbehälters für Trink- bzw. Brauchwasser möglich, ohne daß das gesamte Kesselwasser aufgeheizt werden muß. Durch die Schaffung eines inneren ersten Wasserraumes, in dem ein Erwärmen des Wassers unmittelbar durch die Wärmetauscher des zweiten und dritten Zuges erfolgt, wird eine relativ geringe Wassermenge auf die erforderliche Temperatur aufgeheizt und das heiße Wasser über die Vorlauf- bzw. Rücklaufanschlüsse mit dem Speicherkreislauf verbunden.

Da aufgrund der relativ geringen Wassermenge die Wärmetauscher vergleichsweise rasch auf ein Temperaturniveau oberhalb des Taupunkts angehoben werden, sind Korrosionserscheinungen auch bei sehr niedrigem Temperaturniveau des Kesselwassers nicht zu erwarten.

Der vom ersten inneren Wasserraum durch Begrenzungsflächen getrennte zweite äußere Wasserraum erhöht beim kurzzeitigen Vorrangbetrieb für den Speicherkreislauf seine Temperatur nur unwesentlich, so daß der Wirkungsgrad insgesamt deutlich verbessert wird.

Mit dem erfindungsgemäßen Verfahren ist es möglich, unabhängig von der Wassertemperatur im Wärmeerzeuger bzw. der Ein- und Austrittstemperaturen am Heizungsvorlauf und am Heizungsrücklauf die volle Kesselleistung nur unter Nutzung des inneren Heizwasserraumes auf den Speicherwassererwärmer zu übertragen.

Je nach Länge und Umfang der Speicheraufheizung ist es sogar möglich, im Parallelbetrieb Heizung mit niedriger Temperatur und Wassererwärmer mit hoher Temperatur ohne Speichervorrangschaltung, d.h. ohne Abschalten der Heizung zu betreiben.

Der Anschlußstutzen für den Vorlauf des Speicherkreislaufes ist an der höchsten Kesselstelle angeordnet, während die Rückführung im Bereich der tiefsten Stelle des ersten Flüssigkeitsraumes erfolgt. Dabei sind im Bereich der Anschüsse Öffnungen vorgesehen, die den ersten mit dem zweiten Flüssigkeitsraum verbinden.

Durch diese Anordnung des Vor- und Rücklaufes für den Speicherladekreis mit zwangsweiser Beaufschlagung der beiden Anschlußstutzen mit Hilfe einer Pumpe wird für den Zeitraum der Speicheraufladung der normalerweise unter Schwerkraftbedingungen stattfindende Umlauf des äußeren Kesselwasservolumens mit dem inneren Kesselwasservolumen unterbrochen. Die Öffnungsquerschnitte für den Schwerkraftbetrieb werden dabei so ausgebildet, daß sich die bei normalem Heizungsbetrieb vorherrschenden Schwerkraftströmungsverhältnisse aufgrund des thermischen Auftriebs in der inneren Kammer durch die aufgeprägte Heizwassermenge mit Hilfe der Umwälzpumpe im Speicherladekreis abgeschnitten wird.

Um diese Betriebsweise zu ermöglichen, sind vorzugsweise im Speicherkreislauf bzw. im Heizungskreislauf Förderpumpen für das Wärmeträgermedium vorgesehen.

Bei dem vorgesehenen Verfahren können die bekannten Maßnahmen zur weiteren Minderung der Emissionen durchgeführt werden, so kann beispielsweise insbesondere eine Abgasrückführung in den Brennerraum möglich sein, wodurch eine Reduzierung von unverbrannten Kohlenwasserstoffen, eine Stickoxidminderung bzw. eine Oxydation des Kohlenmonoxides erfolgen kann.

Darüber hinaus ist es durch konstruktive Maßnahmen möglich, die Flüssigkeitsräume durch ein entsprechendes Lüftungsventil zu entlüften bzw. ein Ablaßventil an unterster Stelle zu entleeren.

Ein erfindungsgemäßer Dreizug-Heizkessel zur Durchführung des oben beschriebenen Verfahrens ist im Patentanspruch 4 beansprucht.

Die Erfindung ist in der Zeichnung beispielsweise veranschaulicht und wird im nachfolgenden anhand der Zeichnung im einzelnen erläutert. Es zeigen:
- Figur 1: einen Schnitt durch einen Dreizug-Heizkessel,
- Figur 2: einen Schnitt durch einen Dreizug-Heizkessel mit nachgeschaltetem Heißwasserspeicher und Heizungskreislauf,
- Figur 3: einen Längsschnitt bzw. einen Schnitt durch einen Dreizug-Heizkessel mit einer höheren Wärmenennleistung.

Der in Figur 1 in einem Schnitt dargestellte Heizkessel besteht aus einer topfförmigen Brennkammer 1, die in einem Feuerungsraum 2 angeordnet ist. Die Brennkammer 1 ist von einem als Wärmetauscher wirkenden Rippenprofil 3 umgeben, durch welches die in der Brennkammer 1 gebildeten Abgase in Richtung zur in Figur 1 nicht dargestellten Brennerdüse, also in Richtung zum Betrachter hin, strömen und sich dabei abkühlen. Um das Rippenprofil 3 ist ein innerer Wasserraummantel 4 angeordnet, der einen ersten inneren Wasserraum 5 zum Rippenprofil 3 hin begrenzt. Das im ersten Wasserraum 5 befindliche Wasser wird durch das Rippenprofil 3 über den inneren Wasserraummantel 4 bei eingeschaltetem Brenner erwärmt.

Der durch das Rippenprofil 3 gebildete Durchströmungskanal wird im Sinne dieser Patentanmeldung als zweiter Zug bezeichnet, während die Brennkammer 1 den ersten Zug bildet.

Nach Durchströmen des zweiten Zuges gelangt das Abgas unter Änderung seiner Strömungsrichtung in die gleichfalls als Wärmetauscher ausgebildete Nachschaltheizfläche 6, die als dritter Zug bezeichnet wird. Die Nachschaltheizfläche 6 wird ebenso wie der zweite Zug von dem ersten Wasserraum 5 umschlossen, so daß bei laufendem Brenner die erzeugte Wärme unmittelbar zur Erwärmung des Wassers im ersten Wasserraum 5 dient.

Um den ersten Wasserraum 5 ist ein zweiter Wasserraum 7 angeordnet, dessen Wasser über die Begrenzungsfläche 8 erwärmt wird, die den ersten Wasserraum 5 vom zweiten Wasserraum 7 trennt.

Der erste Wasserraum 5 dient, wie bereits beschrieben, der Trinkwassererwärmung in einem Speicherbehälter. Dazu sind an der obersten Stelle des Kessels ein Anschlußstutzen 9 für den Vorlauf des Speicherkreislaufes und an der tiefsten Stelle des ersten Wasserraumes 7 ein Anschlußstutzen 10 für den Rücklauf des Speicherkreislaufes vorgesehen. Im Bereich des Vorlaufanschlusses 9 bzw. des Rücklaufanschlusses 10 ist die Begrenzungsfläche 8 zwischen den beiden Wasserräumen 5 und 7 unterbrochen, so daß in diesem Bereich die Möglichkeit eines Austausches zwischen den Wassermengen des ersten Wasserraumes 5 und des zweiten Wasserraumes 7 möglich ist. Dadurch kann der Kessel ohne aufgeprägte Pumpenströmung im normalen Schwerkraftströmungsverfahren betrieben werden. Andererseits wird die Schwerkraftströmung beim Einschalten der Förderpumpe im Vorlauf des Speicherkreislaufes abgeschnitten, so daß nur das erwärmte Wasser im Wasserraum 5 zum Erhitzen des Speicherbehälters genutzt wird.

Im zweiten Wasserraum 7 befindet sich der Vorlaufanschluß 11 für den Heizungskreislauf bzw. der entsprechende Rücklaufanschluß 12.

Bei dem dargestellten Heizkessel erfolgt aufgrund des vergleichsweise geringen Wasservolumens im ersten Wasserraum 5 ein rasches Aufheizen der Wärmetauscherflächen im zweiten und dritten Zug, so daß auch bei relativ kurzer Brennerlaufzeit Taupunktunterschreitungen sicher vermieden werden können.

Der zweite Wasserraum 7 wird nach außen von einem äußeren Kesselmantel 13 umschlossen. Eine in der Außenverkleidung 14 angeordnete Dämmschicht 15 schützt den zweiten Wasserraum 7 vor Wärmeverlusten.

Auf die Außenverkleidung 14 ist ein Schaltkasten 16 mit den erforderlichen elektrischen Steuer- und Regeleinrichtungen aufgesetzt.

Figur 2 stellt den Kessel aus Figur 1 in Verbindung mit dem Speicherkreislauf 17 bzw. dem Heizungskreislauf 18 dar.

Im Vorlauf 19 des Speicherkreislaufes ist eine Förderpumpe 20 vorgesehen, die das im ersten Wasserraum 5 erwärmte Wasser durch einen Wärmetauscher 21 fördert, der im Inneren eines Speicherbehälters 22 angeordnet ist. Über den Rücklauf 23 wird das abgekühlte Wasser wieder in das Kesselinnere zurückgefördert.

Ein Thermostat 24 erfaßt die Temperatur im Inneren des Speicherbehälters 22 und schaltet den Brenner bzw. die Förderpumpe 20.

Der Heizungskreislauf 18 ist entsprechend aufgebaut, wobei sein Vorlauf 25 bzw. sein Rücklauf 26 mit den entsprechenden Anschlüssen des zweiten Wasserraumes 7 verbunden ist.

In Figur 3 ist in einem Längs- bzw. Querschnitt ein Kessel für größere Wärmenennleistungen dargestellt. Bei diesem Ausführungsbeispiel wird der erste Wasserraum 27 durch eine U-förmig gekrümmte Begrenzungsfläche 28 zum zweiten Wasserraum 29 begrenzt. Die Entnahme des erwärmten Wassers für den Speicherkreislauf erfolgt durch den Stutzen 30, der wiederum an der höchsten Stelle des oberen Wasserraumes angeordnet ist, wobei in seinem Bereich Durchbrüche in der Begrenzungsfläche 28 vorgesehen sind, so daß ein normaler Schwerkraftströmungsbetrieb des Kessels möglich ist. Ein Austausch des Wassers zwischen erstem Wasserraum 27 und zweitem Wasserraum 29 kann an den Öffnungen 31 erfolgen. Im unteren Bereich befindet sich auch der Rücklaufanschluß 32 für den Speicherkreislauf.

### Bezugszeichenliste

- 1: Brennkammer
- 2: Feuerungsraum
- 3: Rippenprofil
- 4: innerer Wasserraummantel
- 5: erster Wasserraum
- 6: Nachschaltheizfläche
- 7: zweiter Wasserraum
- 8: Begrenzungsfläche
- 9: Anschlußstutzen für Vorlauf des Speicherkreislaufes
- 10: Anschlußstutzen für Rücklauf des Speicherkreislaufes
- 11: Vorlaufanschluß des Heizungskreislaufes
- 12: Rücklaufanschluß des Heizungskreislaufes
- 13: äußerer Kesselmantel
- 14: Außenverkleidung
- 15: Dämmschicht
- 16: Schaltkasten
- 17: Speicherkreislauf
- 18: Heizungskreislauf
- 19: Vorlauf
- 20: Förderpumpe
- 21: Wärmetauscher
- 22: Speicherbehälter
- 23: Rücklauf
- 24: Thermostat
- 25: Vorlauf
- 26: Rücklauf
- 27: erster Wasserraum
- 28: Begrenzungsfläche
- 29: zweiter Wasserraum
- 30: Stutzen
- 31: Öffnung
- 32: Rücklaufanschluß

## Patentansprüche

1. Verfahren zum kombinierten Erwärmen eines Wärmeträgermediums für eine Gebäudeheizung einerseits und eines Wärmeträgermediums für einen Speicherbehälter (22) für Brauch- bzw. Trinkwasser andererseits mit Hilfe eines Dreizug-Heizkessels mit innerer Abgasrückführung, **dadurch gekennzeichnet,** daß das Wärmeträgermedium zum Erwärmen des Speicherbehälters (22) einem ersten Flüssigkeitsraum (5, 27) des Heizkessels entnommen, dem Speicherbehälter (22) zugeführt und in den ersten Flüssigkeitsraum (5, 27) zurückgeführt wird, wobei die Flüssigkeit des ersten Flüssigkeitsraumes (5, 27) mit Hilfe von Wärmetauscherflächen (3, 6) unmittelbar von den durch den zweiten und/oder dritten Zug des Heizkessels strömenden Abgasen erwärmt wird, daß das Wärmeträgermedium für die Gebäudeheizung einem zweiten Flüssigkeitsraum (7, 29) des Heizkessels entnommen, der Gebäudeheizung zugeführt und in den zweiten Flüssigkeitsraum (7, 29) zurückgeführt wird, wobei das Wärmeträgermedium des zweiten Flüssigkeitsraumes (7, 29) im wesentlichen durch Schwerkraftzirkulation mit dem ersten Flüssigkeitsraum (5, 27) erwärmt wird, und wobei der erste Flüssigkeitsraum (5, 27) vom zweiten Flüssigkeitsraum (7, 29) durch Begrenzungsflächen (8, 28) zumindest teilweise getrennt ist und ein höheres Temperaturniveau annimmt.

2. Verfahren nach Anspruch 1, **dadurch gekennzeichnet**, daß die Flüssigkeit für den Vorlaufanschluß (9) des Speicherkreislaufes (17) im Bereich der höchsten Stelle des Kessels entnommen und im Bereich der tiefsten Stelle des ersten Flüssigkeitsraumes (5, 27) zurückgeführt wird, wobei im Bereich der Anschlüsse (9, 10) eine offene Verbindung des ersten Flüssigkeitsraumes (5, 27) mit dem zweiten Flüssigkeitsraum (7, 29) besteht.

3. Verfahren nach einem der Ansprüche 1 bis 2, **dadurch gekennzeichnet**, daß im Bereich des Vorlaufes (19) des Speicherkreislaufes (17) und des Vorlaufes (25) des Heizungskreislaufes (18) Förderpumpen (20) vorgesehen sind.

4. Heizkessel zur Durchführung des Verfahrens nach einem der Ansprüche 1 bis 3, mit einer in einem Feuerungsraum angeordneten topfförmigen Brennkammer, erster Zug, die von einem als Wärmetauscher wirkenden Rippenprofil umgeben ist, durch welches die in der Brennkammer entstandenen Abgase in Richtung zur Brennerdüse geführt werden, zweiter Zug, einer als Wärmetauscher wirkenden Nachschaltheizfläche dritter Zug, durch welche die Abgase nach Durchströmen des zweiten Zuges einem Abgaskamin zugeleitet werden, **dadurch gekennzeichnet**, daß das Rippenprofil (3) und die Nachschaltheizfläche (6) von einem ersten Flüssigkeitsraum (5, 27) umgeben sind, der Anschlüsse (9, 10) für den Vor- und Rücklauf des Wärmeträgermediums zum Erwämen eines Speicherbehälters (22) aufweist, daß der erste Flüssigkeitsraum (5, 27) von einem zweiten Flüssigkeitsraum (7, 29) umgeben ist, der Anschlüsse (11, 12) für den Vor- und Rücklauf des Wärmeträgermediums zur Gebäudeheizung aufweist, und daß der erste Flüssigkeitsraum (5, 27) und der zweite Flüssigkeitsraum (7, 29) durch Begrenzungsflächen (8, 28) zumindest teilweise voneinander getrennt sind, wobei der Vorlaufanschluß (9) für den Speicherkreislauf (17) im Bereich der höchsten Kesselstelle und der Rücklaufanschluß (10) für den Speicherkreislauf im Bereich der tiefsten Stelle des ersten Flüssigkeitsraumes (5, 27) angeordnet sind und im Bereich der Anschlüsse (9, 10) eine offene Verbindung der Flüssigkeitsräume (5, 7, 27, 29) vorgesehen ist.

## Claims

1. Process for combined heating of a carrier medium for a building heating on one hand and a carrier medium for a storage accumulator (22) for industrial and drinking water on the other hand by means of a three-pass-boiler with inner exhaust-gas recirculation, **characterized in that**, the heat carrier medium for heating the accumulator (22) is taken from a first fluid chamber (5, 27) of the boiler, is supplied into the accumulator (22) and is supplied back into the first fluid chamber (5, 27), the fluid of the first fluid chamber (5, 27) is heated directly with the aid of heat exchanger surfaces (3, 6) by exhaust gases flowing through the second and/or third pass of the boiler, in that the heat exchanger medium for the building heating is taken from a second fluid chamber (7, 29) of the boiler, is supplied to the building heating and returned to the second fluid chamber (7, 29), where the heat carrier medium of the second fluid chamber (7, 29) is primarily heated by gravity circulation with the first fluid chamber (5, 27), and where the first fluid chamber (5, 27) of the second fluid chamber (7, 29) is at least partially seperated through areas of contact (8, 28) and has a higher temperature level.

2. Process according to claim 1, **characterized in that**, the fluid for the flow pipe supply (9) of the accumulator circuit (17) is taken from the boiler in the area of the highest level and supplied to the first fluid chamber (5, 27) in the area of the lowest level, where there is an open connection of the first fluid chamber (5, 27) with the second fluid chamber (7, 29) in the area of the supplies (9, 10).

3. Process according to one of the claims 1 to 2, **characterized in that**, feed pumps (20) are provided in the area of the flow pipe (19) of the accumulator circuit (17) and the flow pipe (25) of the heating curcuit (18).

4. Boiler to perform the process according to one of the claims 1 to 3 with a pot-shaped-fire box situated in a fire chamber, first pass, which is surrounded by a finned profil functioning as a heat exchanger through which the exhaust gases created in the fire box are directed in the direction of a burner nozzle, second pass, a secondary heating surface functioning as a heat exchanger, third pass, through which the exhaust gases are directed to a chimney after flowing through the second pass, **characterized in that**, the finned profil (3) and the secondary heating surface (6) are surrounded by a first fluid chamber (5, 27) comprising supplies (9, 10) for the supply and the return of the heat exchanger medium for heating an accumulator (22), in that the first fluid chamber (5, 27) is surrounded by a second fluid chamber (7, 29) comprising supplies (11, 12) for the supply and return of the heat exchanger medium to the building heating, and in that the first fluid chamber (5, 27) and the second fluid chamber (7, 29) are seperated, at least partially, from one another by means of areas of contact (8, 28), where the flow pipe supply (9) for the accumulator circuit (17) is situated in the region of the highest area of the boiler and the return supply (10) for the accumulator circuit is situated in the region of the lowest area of the first fluid chamber (5, 27) and an open connection of the fluid chambers (5, 7, 27, 29) is provided in the area of the supplies (9, 10).

## Revendications

1. Procédé pour le chauffage combiné, d'un fluide caloporteur pour le chauffage de bâtiments, d'une part, et d'un fluide caloporteur pour un récipient de stockage (22) destiné à de l'eau industrielle ou pour usage sanitaire, respectivement de l'eau potable, d'autre part, à l'aide d'une chaudière à trois parcours de fumées, équipée d'un recyclage des gaz d'échappement, caractérisé en ce que le fluide caloporteur destiné au chauffage du récipient de stockage (22) est prélevé d'une première enceinte à liquide (5, 27) de la chaudière, est amené au récipient de stockage (22) et est retourné à la première enceinte de liquide (5, 27), le liquide de la première enceinte de liquide (5, 27) étant chauffé à l'aide des surfaces d'échange thermique (3, 6) directement par les gaz d'échappement s'écoulant à travers le deuxième et/ou le troisième passage de fumées de la chaudière, en ce que le fluide caloporteur destiné au chauffage des locaux est prélevé dans une deuxième enceinte à liquide (7, 29), amené au chauffage des locaux et retourné à la deuxième enceinte à liquide (7, 29), le fluide caloporteur de la deuxième enceinte à liquide (7, 29) étant chauffé essentiellement par une circulation, se faisant sous l'effet de la pesanteur, avec la première enceinte à liquide (5, 27), et où la première enceinte à liquide (5, 27) est séparée au moins partiellement de la deuxième enceinte à liquide (7, 29) par des surfaces de délimitation (8, 28) et accepte un niveau de température plus élevé.

2. Procédé selon la revendication 1, caractérisé en ce que le liquide destiné au raccordement d'alimentation (9) du circuit d'accumulateur (17) est prélevé dans la zone du point le plus élevé de la chaudière et est retourné dans la zone du point le plus bas de la première enceinte à liquide (5, 27), une liaison ouverte de la première enceinte à liquide (5, 27) avec la deuxième enceinte à liquide (7, 29) étant constituée dans la zone des raccordements (9, 10).

3. Procédé selon l'une des revendications 1 à 2, caractérisé en ce que des pompes de circulation (20) sont prévues dans la zone de l'alimentation (19) du circuit d'accumulateur (17) et d'alimentation (25) du circuit de chauffage (18).

4. Chaudière pour la mise en oeuvre du procédé selon l'une des revendications 1 à 3, avec une chambre de combustion en forme de pot, disposée dans une enceinte de combustion, constituant un premier parcours de fumées, entouré par un profil nervuré agissant comme échangeur de chaleur, au moyen duquel les gaz d'échappement produits dans la chambre de combustion sont guidés en direction de la buse de brûleur, constituant un deuxième parcours de fumées, une surface de chauffage aval agissant comme échangeur de chaleur, constituant le troisième parcours de fumées, surface au moyen de laquelle les gaz d'échappement, après avoir traversé le deuxième parcours de fumées, sont amenés à une cheminée pour gaz d'échappement, caractérisée en ce que le profil nervuré (3) et la surface de chauffe aval (6) sont entourés par une première chambre à liquide (5, 27), qui présente des raccordements (9, 10) destinés à l'alimentation et au retour du fluide caloporteur dans le but de chauffer le récipient de stockage (22), en ce que la première enceinte à liquide (5, 27)- est entourée par une deuxième enceinte à liquide (7, 29), qui présente des raccordements (11, 12) destinés à l'alimentation et au retour du fluide caloporteur vis-à-vis du chauffage des bâtiments, et en ce que la première enceinte à liquide (5, 27) et la deuxième enceinte à liquide (7, 29) sont séparées au moins partiellement l'une de l'autre au moyen de surfaces de délimitation (8, 28), le raccordement d'alimentation (9), destiné au circuit d'accumulateur (17), étant disposé dans la zone du point le plus haut de la chaudière, et le raccordement de retour (10), destiné au circuit d'accumulateur, étant disposé dans la zone du point le plus bas de la première enceinte à liquide (5, 27), et une liaison ouverte étant prévue entre les enceintes à liquide (5, 7, 27, 29), dans la zone des raccordements (9, 10).
